# EUROPÄISCHE PATENTSCHRIFT

(11) **EP 0 440 067 B1**
(45) Veröffentlichungstag und Bekanntmachung des Hinweises auf die Patenterteilung: **05.10.1994**
(21) Anmeldenummer: 91100741.7
(22) Anmeldetag: 22.01.1991
(51) Int. Cl.: A47C 19/02, A47C 21/04

(54) **Polsterbettkasten**
Bedstead
Châlit

(30) Priorität: 27.01.1990 DE 9000904 U
(43) Veröffentlichungstag der Anmeldung: 07.08.1991
(73) Patentinhaber: WILHELM STALLMANN GMBH & CO. KG, D-32609 Hüllhorst (DE)
(72) Erfinder: Schmitz, Gunther, W-4971 Hüllhorst (DE)
(74) Vertreter: Schirmer, Siegfried, Dipl.-Ing.

(56) Entgegenhaltungen:
- DE-A- 2 303 291
- DE-U- 8 700 596
- DE-U- 8 910 100
- FR-E- 90 339

## Beschreibung

Die Erfindung betrifft einen Polsterbettkasten, bei dem die zur Aufnahme der Matratzen dienenden Lattenroste auf an den beiden Bettseiten angeordneten Halterungen und die Bettseiten und ein Fußteil zur Belüftung des Bettkastens von drei Seiten unter Zwischenschaltung von drehsymmetrischen Distanzhaltern in einem vorgegebenen Abstand an einem mit einer Bodenplatte versehenen Bettsockel oberhalb der Flucht der Bodenplatte befestigt sind (DE-U-89 10 100).

Polsterbetten erfreuen sich großer Beliebtheit. Zur Lagerung der Zudecken dient außerhalb der Schlafenszeit der unterhalb der hochklappbaren Lattenroste vorhandene Bettkasten. Die Matratzen werden mit einer Tagesdecke, die vorzugsweise gesteppt ausgeführt ist, abgedeckt.

Nachteilig ist die fehlende Belüftung des Bettkastens, wodurch die Qualität der gelagerten Zudecken negativ beeinflußt wird. Außerdem läßt sich nicht vermeiden, daß sich im Laufe der Zeit infolge fehlender Frischluftzuführung unangenehm in Erscheinung tretende Gerüche einstellen, wobei nicht auszuschließen ist, daß durch vorhandene Feuchtigkeit Stockflecken und Schimmel entstehen.

Zur Vermeidung dieser Nachteile sind bereits verschiedene Lösungen zur Belüftung des Bettkastens bekannt. Nach dem DE-U-89 10 100 wird der Luftspalt zur Belüftung des Bettzeugs zwischen der Sockeloberkante und der Unterfederung gebildet, wobei einzelne, den Luftspalt freilassende Abstützelemente für die Unterfederung am Sockel befestigt sind. Diese Abstützelemente dienen zusammen mit einem weiteren Distanzelement gleichzeitig als Distanzstück zwischen dem Sockel und einer das Polsterbett umgebenden Blende.

Bei dem DE-U-87 00 596 ist der gegenüber einem Sockelrahmen größere Bettrahmen mit Ersterem so verbunden, daß auf die Längskante der zum Fuß- bzw. Kopfteil weisenden überstehenden Bretter des Sockelrahmens jeweils U-förmige Träger aufgesetzt sind, deren über den Sockelrahmen hinausreichende Stirnseiten über ein Flacheisen mit dem Bettrahmen verschraubt sind.

Die zur Herstellung der Belüftbarkeit erforderlichen Bauteile sind bei den bekannten Ausführungen aufwendig und daher auch montagemäßig nicht einfach. Außerdem ist eine sichere und stabile Halterung der einzelnen Teile des Bettes nicht in jedem Fall gewährleistet.

Der Erfindung liegt die Aufgabe zugrunde, einen Polsterbettkasten so auszubilden daß jederzeit eine ausreichende Belüftung gegeben ist.

Diese Aufgabe wird erfindungsgemäß dadurch gelöst, daß die Distanzhalter mit einer oberen Auskragung zur Auflage auf den Bettsockelkanten und einer unteren, entgegengesetzt gerichteten Auskragung zur Auflagerung der Bettseiten bzw. des Fußteils sowie mit einem eine Bohrung aufnehmenden Mittelteil zur Fixierung des Abstands zwischen den Bettseiten bzw. dem Fußteil und dem Bettsockel und zur Führung einer diese Teile verbindenden Schraube ausgebildet sind, wobei der Bettsockel einschließlich Bodenplatte und einer Bettmittelseite jeweils in einem Aufnahmeprofil gehalten sind. Zweckmäßigerweise sind die Distanzhalter von der Innenseite des Bettsockels aus angeschraubt, wobei zur Aufnahme der zum Anschluß der Distanzhalter an dem Bettsockel dienenden Schrauben in den beiden Bettseiten und dem Fußteil Einschlagmuttern angeordnet sind.

Bei einem bevorzugtem Ausführungsbeispiel weist das Aufnahmeprofil eine Bodenleiste zur Auflagerung der Bodenplatte, eine Verankerungsleiste zur Einführung in den Bettsockel bzw. in die Bettmittelseite und eine vertikale Stegleiste mit einer elastisch daran angeordneten oberen abgewinkelten Leiste auf.

Zweckmäßige Ausgestaltungen der Erfindung sind in den weiteren Unteransprüchen aufgezeigt.

Durch die oberhalb der Bodenplatte angeordneten Bettseiten sowie des Fußteils ist in Verbindung mit den Distanzhaltern ein Lüftungsspalt zum Bettkasten gebildet, wobei durch den zurückversetzten Bettsockel gleichzeitig eine größere Fußfreiheit gegeben ist. Dadurch wird die bei Polsterbetten im Fußbereich sichtbare Abnutzung des Bezugsstoffs vermieden. Durch die elastisch abgewinkelte Leiste an der Stegleiste läßt sich die Bodenplatte bequem von oben in das Aufnahmeprofil einlegen.

Ein Ausführungsbeispiel der Erfindung ist in den Figuren dargestellt und wird nachfolgend näher beschrieben. Es zeigen:
- Fig. 1: eine isometrische Darstellung eines Polsterbettkastens;
- Fig. 2: einen Vertikalschnitt durch eine Bettmittelseite und
- Fig. 3: einen Vertikalschnitt durch einen Bettsockel mit Distanzhalter und Bettseite.

Die zur Aufnahme der Matratzen dienenden Lattenroste sind bekannterweise über Halterungen an den beiden Bettseiten 1 und einer Bettmittelseite 13 gelagert. Die beiden Bettseiten 1 und das Fußteil 2 sind unter Zwischenschaltung von Distanzhaltern 3 in einem vorgegebenen Abstand oberhalb der Flucht der Bodenplatte 4 an einem Bettsockel 5 befestigt, so daß der Bettkasten von drei Seiten belüftet ist. Die Distanzhalter 3 sind, wie aus Fig. 3 erkennbar ist, von der Innenseite des Bettsockels 5 aus angeschraubt, wobei die Schrauben 6 in Einschlagmuttern 7, die von den Außenseiten der Bettseiten 1 bzw. des Fußteils 2 aus eingetrieben sind, eingreifen.

Die Distanzhalter 3 besitzen eine zur Auflagerung einer Bettseite 1 oder des Fußteils 2 ausgebildete Auskragung 8, wobei die Unterseite dieser Auskragung 8 abgeschrägt ist. Der Distanzhalter 3 ist drehsymmetrisch ausgebildet. Die obere Auskragung 8' überdeckt die obere Stirnseite des Bettsockels 5. Zur Führung der Schraube 6 besitzt der Distanzhalter 3 eine mittige Bohrung 9.

Die Längsränder der zweigeteilt ausgebildeten Bodenplatte 4 lagern jeweils in einem Aufnahmeprofil 10, das eine Bodenleiste 11, eine Verankerungsleiste 12 und eine vertikale Stegleiste 14 mit einer elastisch daran angeordneten oberen abgewinkelten Leiste 15 aufweist. Die Bodenplatte 4 lagert auf der Bodenleiste 11 und ist durch die abgewinkelt verlaufende Leiste 15 gehaltert. Die Bodenleiste 11 kann von oben in das Aufnahmeprofil 10 eingelegt wobei sich die in Ruhestellung unter einem Winkel von 30° zur Stegleiste 14 verlaufende elastische Winkelleiste 15 bequem verschieben läßt. Die sägezahnartig profilierte Verankerungsleiste 12 greift in eine durchgehende Nut 16 der Bettsockel 5 bzw. der Bettmittelseite 13 ein.

## Patentansprüche

1. Polsterbettkasten, bei dem die zur Aufnahme der Matratzen dienenden Lattenroste auf an den beiden Bettseiten (1) angeordneten Halterungen und die Bettseiten (1) und ein Fußteil (2) zur Belüftung des Bettkastens von drei Seiten unter Zwischenschaltung von drehsymmetrischen Distanzhaltern (3) in einem vorgegebenen Abstand an einem mit einer Bodenplatte (4) versehenen Bettsockel (5) oberhalb der Flucht der Bodenplatte (4) befestigt sind, dadurch gekennzeichnet, daß die Distanzhalter (3) mit einer oberen Auskragung (8') zur Auflage auf den Bettsockeloberkanten und einer unteren, entgegengesetzt gerichteten Auskragung (8) zur Auflagerung der Bettseiten (1) bzw. des Fußteils (2) sowie mit einem eine Bohrung (9) aufnehmenden Mittelteil zur Fixierung des Abstands zwischen den Bettseiten (1) bzw. dem Fußteil (2) und dem Bettsockel (5) und zur Führung einer diese Teile verbindenden Schraube (6) ausgebildet sind, wobei der Bettsockel (5) einschließlich Bodenplatte (4) und einer Bettmittelseite (13) jeweils in einem Aufnahmeprofil (10) gehalten sind.

2. Polsterbettkasten nach Anspruch 1, dadurch gekennzeichnet, daß die Distanzhalter (3) von der Innenseite des Bettsockels (5) aus angeschraubt sind.

3. Polsterbettkasten nach Anspruch 1 oder 2, dadurch gekennzeichnet, daß zur Aufnahme der zum Anschluß der Distanzhalter (3) an den Bettsockel (5) dienenden Schrauben (6) in den beiden Bettseiten (1) und dem Fußteil (2) Einschlagmuttern (7) angeordnet sind.

4. Polsterbettkasten nach einem der Ansprüche 1 bis 3, dadurch gekennzeichnet, daß die Einschlagmuttern (7) von den Außenseiten der Bettseiten (1) und dem Fußteil (2) aus eingetrieben sind.

5. Polsterbettkasten nach einem der Ansprüche 1 bis 4, dadurch gekennzeichnet, daß die Einschlagmuttern (7) ein Innengewinde aufweisen.

6. Polsterbettkasten nach einem der Ansprüche 1 bis 5, dadurch gekennzeichnet, daß die Unterseite der Auskragung (8) des Distanzhalters (3) abgeschrägt verläuft.

7. Polsterbettkasten nach einem der Ansprüche 1 bis 6, dadurch gekennzeichnet, daß der Distanzhalter (3) aus Chemiewerkstoff im Spritzgießverfahren hergestellt ist.

8. Polsterbettkasten nach einem der Ansprüche 1 bis 7, dadurch gekennzeichnet, daß an jeder Bettseite (1) und dem Fußteil (2) jeweils vier Distanzhalter (3) angeordnet sind.

9. Polsterbettkasten nach Anspruch 1, dadurch gekennzeichnet, daß die Bodenplatte (4) zweigeteilt ausgebildet ist.

10. Polsterbettkasten nach Anspruch 1, dadurch gekennzeichnet, daß das Aufnahmeprofil (10) eine Bodenleiste (11) zur Auflagerung der Bodenplatte (4), eine Verankerungsleiste (12) zur Einführung in den Bettsockel (5) bzw. die Bettmittelseite (13) und eine vertikale Stegleiste (14) mit einer elastisch daran angeordneten oberen abgewinkelten Leiste (15) aufweist.

11. Polsterbettkasten nach Anspruch 10, dadurch gekennzeichnet, daß die obere abgewinkelte Leiste (15) annähernd in einem Winkel von 30° zur Stegleiste (14) verläuft.

12. Polsterbettkasten nach einem der Ansprüche 1 und 9 bis 11, dadurch gekennzeichnet, daß der Bettsockel (5) und die Bettmittelseite (13) auf ihren unteren Stirnseiten eine durchgehende Nut (16) zum Eingriff der Verankerungsleiste (12) aufweisen.

## Claims

1. Upholstered bed box, in which the duckboards serving for reception of the mattress are fastened to holders arranged at both bed sides (1), and the bed sides (1) and a foot part (2) are, for ventilation of the bed box from three sides, fastened at a predetermined spacing and with interposition of rotationally symmetrical spacers (3) to a bed pedestal (5), which is provided with a bottom plate (4), above the plane of the bottom plate (4), characterised thereby that the spacers (3) are formed with an upper projection (8') for support on the bed pedestal upper edges and a lower, oppositely directed projection (8) for supporting the bed sides (1) or the foot part (2) as well as with a middle part, which receives a bore (9), for fixing of the spacing between the bed sides (1) or the foot part (2) and the bed pedestal (5) and for guidance of a screw (6) connecting these parts, wherein the bed pedestal (5) inclusive of bottom plate (4) and a bed middle side (13) are each held in a respective receiving profile (10).

2. Upholstered bed box according to claim 1, characterised thereby that the spacers (3) are screwed on out from the inner side of the bed pedestal (5).

3. Upholstered bed box according to claim 1 or 2, characterised thereby that drive-in nuts (7) are arranged in the two bed sides (1) and the foot part (2) for reception of the screws (6) serving for the connection of the spacers (3) to the bed pedestal (5).

4. Upholstered bed box according to one of claims 1 to 3, characterised thereby that the drive-in nuts (7) are driven in out from the outer sides of the bed sides (1) and the foot part (2).

5. Upholstered bed box according to one of claims 1 to 4, characterised thereby that the drive-in nuts (7) have an internal thread.

6. Upholstered bed box according to one of claims 1 to 5, characterised thereby that the underside of the projection (8) of the spacer extends obliquely.

7. Upholstered bed box according to one of claims 1 to 6, characterised thereby that the spacer (3) is manufactured from man-made material in injection-moulding process.

8. Upholstered bed box according to one of claims 1 to 7, characterised thereby that four spacers (3) are arranged each time at each bed side (1) and the foot part (2).

9. Upholstered bed box according to claim 1, characterised thereby that the bottom plate (4) is constructed in two parts.

10. Upholstered bed box according to claim 1, characterised thereby, that the receiving profile (10) comprises a base strip (11) for supporting the bottom plate (4), an anchoring strip (12) for insertion into the bed pedestal (5) or the bed middle side (13) and a vertical web strip (14) with an upper angle strip (15) resiliently arranged thereon.

11. Upholstered bed box according to claim 10, characterised thereby that the upper angled strip (15) extends approximately at an angle of 30° to the web strip (14).

12. Upholstered bed box according to one of claims 1 and 9 to 11, characterised thereby that the bed pedestal (5) and the bed middle side (13) have on their lower sides a continuous groove (16) for engagement of the anchoring strip (12).

## Revendications

1. Caisse de lit rembourrée dont les sommiers à lattes servant à soutenir les matelas sont maintenus par les moyens de fixation prévus sur les deux côtés du lit (1) et les côtés de lit (1) et le pied de lit (2) sont fixés à une distance déterminée sur un socle de lit (5) muni d'une plaque de fond (4), au-dessus de l'alignement de la plaque de fond (4), avec interposition d'organes d'écartement (3) à symétrie de rotation, à une distance prédéterminée, pour assurer la ventilation de la caisse de lit, caractérisée en ce que les organes d'écartement (3) sont munis d'une partie en saillie (8'), supérieure s'appuyant sur les arêtes supérieures du socle de lit et d'une partie en saillie (8) inférieure, dirigée en sens opposé, pour recevoir les côtés de lit (1) ou le pied de lit (2), et une partie centrale, ayant un perçage (9) pour fixer l'écartement entre les parties latérales de lit (1) ou le pied de lit (2) et le socle de lit (5) et pour guider une vis (6) reliant ces parties, le socle de lit (5) y compris la plaque de fond (4) et un panneau central de lit (13) étant maintenus chaque fois dans un profilé de réception (10).

2. Caisse de lit à rembourrage selon la revendication 1, caractérisée en ce que les organes d'écartement (3) sont vissés par le côté intérieur du socle de lit (5).

3. Caisse de lit à rembourrage selon la revendication 2, caractérisée en ce que pour recevoir les vis (6) servant à relier les organes d'écartement (3) au socle de lit (5), des écrous à enfoncer (7) sont placés dans les deux côtés de lit (1) et le pied de lit (2).

4. Caisse de lit à rembourrage selon l'une des revendications 1 à 3, caractérisée en ce que les écrous à enfoncer (7) sont introduits par la face extérieure dans les côtés de lit (1) et dans le pied de lit (2).

5. Caisse de lit à rembourrage selon l'une des revendications 1 à 4, caractérisée en ce que les écrous à enfoncer (7) ont un filetage intérieur.

6. Caisse de lit à rembourrage selon l'une des revendications 1 à 5, caractérisée en ce que la face inférieure de la partie en saillie (8) de l'organe d'écartement (3) est en biais.

7. Caisse de lit à rembourrage selon l'une des revendications 1 à 6, caractérisée en ce que l'organe d'écartement (3) est fabriqué en une matière synthétique par injection.

8. Caisse de lit à rembourrage selon une quelconque des revendications 1 à 7, caractérisée en ce que sur chaque côté de lit (1) et sur le pied de lit (2) on a chaque fois quatre organes d'écartement (3).

9. Caisse de lit à rembourrage selon la revendication 1, caractérisée en ce que la plaque de fond (4) est en deux parties.

10. Caisse de lit à rembourrage selon la revendication 1, caractérisée en ce que le profilé de réception (10) comporte une âme (11) pour recevoir la plaque de fond (4), un longeron d'accrochage (12) destiné à être introduit dans le socle (5) du lit ou le panneau central (13) et une branche verticale (14) avec un longeron (15) en biais vers le haut, relié élastiquement.

11. Caisse de lit à rembourrage selon la revendication 10, caractérisée ne ce que le longeron supérieur en biais (15) fait un angle d'environ 30° par rapport à la branche (14).

12. Caisse de lit à rembourrage selon l'une des revendications 1 et 9 à 11, caractérisée en ce que le socle de lit (5) et le panneau de milieu de lit (13) présentent sur leurs faces inférieures une rainure continue (16) pour recevoir le longeron d'accrochage (12).
